# EUROPÄISCHE PATENTSCHRIFT

(11) **EP 0 458 778 B1**
(45) Veröffentlichungstag und Bekanntmachung des Hinweises auf die Patenterteilung: **05.04.1995**
(21) Anmeldenummer: 91890110.9
(22) Anmeldetag: 16.05.1991
(51) Int. Cl.: E04G 11/04, F16L 1/038

(54) **Wiederverwendbarer, aufblasbarer, schlauchförmiger Schalungshohlkörper aus elastischem Material**
Tubular reusable and inflatable moulding form of elastic material
Coffrage tubulaire, récupérable et gonflable en matière élastique

(30) Priorität: 21.05.1990 AT 1125/90
(43) Veröffentlichungstag der Anmeldung: 27.11.1991
(73) Patentinhaber: BAUSTOFFKONTOR PATSCH & CO. OHG, A-1090 Wien (AT)
(72) Erfinder: Müller, Walter, A-2753 Markt Piesting (AT)
(74) Vertreter: Berger, Erhard, Dr.

(56) Entgegenhaltungen:
- AT-A- 359 733
- FR-A- 1 121 061
- FR-A- 1 279 634
- FR-A- 2 088 097
- GB-A- 565 392
- US-A- 3 814 372
- US-A- 3 973 749

## Beschreibung

Die Erfindung bezieht sich auf einen wiederverwendbaren, aufblasbaren, schlauchförmigen Schalungshohlkörper aus elastischem Material, welcher im aufgeblasenen Zustand einen im wesentlichen eiförmigen Querschnitt besitzt und auf eine rinnenförmige Sohlplatte aufsetzbar ist, wobei der schlauchförmige Schalungshohlkörper eine außenliegende Schalhaut und mehrere, seinen Innenraum in jeweils entlang dem Umriß des Schalkörperquerschnittes paarweise aneinandergrenzende, aufblasbare Hohlräume unterteilende Innenwände aufweist, die den aufgeblasenen Schalungshohlkörper über seine ganze Länge in einen größeren, oberen, im wesentlichen zylindrischen Hohlraum, einen kleineren, unteren, im wesentlichen zylindrischen Hohlraum und zwei seitliche, im wesentlichen gleich große, prismatische Hohlräume unterteilen, wobei alle aufblasbaren Hohlräume zusammen zumindest zwei über eigene, an einem Ende des Schalungshohlkörpers angeordnete Ventile getrennt aufblasbare Druckkammern bilden.

Bei bekannten Schalungshohlkörpern dieser Art (US-A-3 973 749 AT-B-312 899), wie sie für die Herstellung von Rohrleitungen oder Kanälen mit eiförmigem Querschnitt in Ortsbeton verwendet werden, sind die beiden übereinander angeordneten, im wesentlichen zylindrischen Hohlräume, der größere obere Hohlraum und der, die Form des an der rinnenförmigen Sohlplatte anliegenden Schalhautabschnittes bestimmende, kleinere, untere Hohlraum über eine oder mehrere Öffnungen in der die beiden Hohlräume voneinander trennenden Innenwand zu einer einzelnen Druckkammer mit gleichem Innendruck und die beiden seitlichen Hohlräume ebenfalls zu einer einzelnen Druckkammer mit gleichem Innendruck miteinander verbunden. Beim praktischen Einsatz solcher Schalungshohlkörper hat sich gezeigt, daß es im Bereich seiner prismatischen Hohlräume sehr leicht zu Deformationen beim Verfüllen und Rütteln des Füllbetones kommt, weshalb der Innendruck sehr genau abgewogen werden muß, um die Formgenauigkeit der Querschnittskontur des aufgeblasenen Schalungshohlkörpers sicherzustellen.

Um die Gefahr einer Beschädigung der Schalhaut in dem, vom oberen Hohlraum gebildeten, zufolge des größeren Durchmessers stärker gefährdeten Bereich des Schalungshohlkörpers so gering wie möglich zu halten, wird die vom oberen und unteren Hohlraum gebildete Druckkammer nur so weit aufgeblasen, daß das Verfüllen des den Schalungshohlkörper umgebenden Raumes mit Füllbeton zu keiner Verformung des Schalungskörperquerschnittes im Bereich des oberen Hohlraumes führt. Dabei ist der Innendruck im unteren Hohlraum aber nicht groß genug, um die Schalhaut durch den aufgeblasenen Schalungshohlkörper im Bereich des unteren Hohlraumes ausreichend fest gegen die rinnenförmigen Sohlplatte zu drücken, um in allen Fällen ein Eindringen von Beton zwischen Sohlplatte und Schalungshohlkörper zu verhindern. Der dort eingedrungene Beton muß nach dem Entschalen durch aufwendige Nacharbeiten entfernt werden.

Um die Formgenauigkeit der Querschnittskontur des aufgeblasenen Schalungshohlkörpers zu stabilisieren und dadurch eine unpräzisere und rauhere Handhabung des Schalungshohlkörpers auszugleichen, ist es aus der AT-B-320 946 bekannt, den größeren oberen Hohlraum und den, die Form des an der rinnenförmigen Sohlplatte anliegenden Schalhautabschnittes bestimmenden, kleineren, unteren Hohlraum jeweils mit einem kreissegmentförmigen Querschnitt zu versehen und die die beiden Hohlräume zu einer einzigen Druckkammer miteinander verbindenden Öffnungen in die, die beiden Hohlräume trennende, ebene Innenwand des Schalungshohlkörpers zu verlegen. Dies führt zwar zu einer Stabilisierung des Querschnittes des Schalungshohlkörpers, beseitigt aber nicht die sich durch den zu geringen Anpreßdruck gegen die rinnenförmige Sohlplatte ergebenden Nachteile der bekannten schlauchförmigen Schalungshohlkörper.

Aus der FR-A-1 279 634 ist ein weiterer Schalungshohlkörper für die Herstellung von Rohrleitungen oder Kanälen mit eiförmigem Querschnitt bekannt, bei welchem zwei übereinander angeordnete zylindrische Hohlräume, ein größerer oberer Hohlraum und ein kleinerer unterer Hohlraum, zu einer eigenen Druckkammer mit gleichem Innendruck und zwei seitliche, die beiden übereinander angeordneten zylindrischen Hohlräume jeweils seitlich umschließende, sichelförmige Hohlräume ebenfalls zu einer eigenen Druckkammer mit gleichem Innendruck miteinander verbunden sind. Bei diesem Schalungshohlkörper wird die Form des an der rinnenförmigen Sohlplatte anliegenden Schalhautabschnittes nicht vom zylindrischen unteren Hohlraum, sondern von den unteren Endbereichen der beiden miteinander verbundenen sichelförmigen Hohlräume gebildet. Wird bei diesem Schalungshohlkörper zur Schonung der Schalhaut die von den beiden sichelförmigen Hohlräumen gebildete Druckkammer nur so weit aufgeblasen, daß das Verfüllen des den Schalungshohlkörper umgebenden Raumes mit Füllbeton zu keiner Verformung im oberen Bereich des Schalungskörperquerschnittes führt, so reicht der Innendruck dieser Druckkammer nicht aus, um die Schalhaut durch die beiden unteren Endbereiche der sichelförmigen Hohlräume ausreichend fest gegen die rinnenförmige Sohlplatte zu drücken, um in allen Fällen ein Eindringen von Beton zwischen Sohlplatte und Schalungshohlkörper zu verhindern.

Neben diesen aufblasbaren schlauchförmigen Schalungshohlkörpern, wie sie zum Aussparen eines eiförmigen Rohrleitungsquerschnittes in einer Künette, in der Beton eingefüllt und durch Rütteln verdichtet wird, verwendet werden, sind auch andere aufblasbare Schalungshohlkörper aus flexiblem Material bekannt.

Für die Herstellung von Hohlräumen mit kleinen Querschnittsabmessungen, wie sie zur Gewichtserleichterung in armierten Beton-Fertigteil-Deckenelementen vorgesehen sind ist aus der FR-A-2 088 097 ein in den liegend angeordneten Formen der Beton-Fertigteil-Deckenelemente liegend anzuordnender aufblasbarer Schalungshohlkörper mit einem, einem flachen Rechteck mit an den Schmalseiten angefügten Halbkreisen entsprechenden Querschnitt bekannt, bei welchem eine äußere schlauchförmige Schalhaut durch vier aufgeblasene, im Inneren der Schalhaut horizontal nebeneinander angeordnete, zylindrische Schläuche gespannt gehalten wird, welche zwischen sich sechs, jeweils von zwei benachbarten Schläuchen und der äußeren Schalhaut begrenzte, etwa dreieckförmige, nicht aufblasbare Hohlräume freilassen. Bei diesem Schalungshohlkörper müssen alle vier zylindrischen Schläuche auf den gleichen Innendruck aufgeblasen werden, um die dem gewünschten Querschnitt entsprechende Kontur zu gewährleisten. Derartige Schalungshohlkörper haben den Nachteil, daß bei Bauteilen mit größeren Wandstärken im Bereich der nicht aufblasbaren Hohlräume des Schalungshohlkörpers nicht vernachlässigbare Querschnittsverengungen entstehen, die bei Rohrleitungen oder Kanälen unerwünscht sind und teure Nachbearbeitungen nach dem Entschalen erfordern würden.

Neben diesen rundum von einer Schalhaut umhüllten schlauchförmigen aufblasbaren Schalungshohlkörpern sind auch aufblasbare Schalungshohlkörper aus flexiblem Material zum Herstellen von monolithischen Betonbauten im Freien bekannt.

Diese Schalungshohlkörper stützen sich mit ihrer Unterseite, die nicht als Schalhaut ausgebildet ist, auf dem ebenen Boden oder Fundament, auf dem sie aufliegen und an dem sie verankert sind, ab und bilden nur mit ihrer gewölbten Oberseite eine Verschalung für den zu errichtenden Betonbau, auf die der Beton von außen aufgespritzt wird. Bei solchen Schalungshohlkörpern ist es beispielsweise aus SU-A1-1 315 584 bekannt, die über dem Boden des zu errichtenden Gebäudes angeordnete, am Gebäudefundament verankerte und am unteren Rand mittels eines ringförmigen Behälters nach außen abgedichtete Schalhaut über durch den Boden geführte Leitungen mit Luft aufzublasen und Beton auf den aufgeblasenen Schalungshohlkörper aufzuspritzen. Um während des Erhärtens des Betons eine Deformierung der aufgeblasenen Schalhaut durch Windeinwirkung zu verhindern ist der ringförmige Behälter mit Wasser gefüllt. Ein solcher nach unten offener, sich am Boden abstützender Schalungshohlkörper kann gemäß SU-A1-1 399 517 durch eine auf der Oberseite des ringförmigen Behälters befestigte Membrane in eine obere geschlossene Druckkammer und eine untere zum Boden hin offene Druckkammer unterteilt sein. Bei dieser Konstruktion werden zuerst die erforderlichen Luftleitungen im Boden des zu errichtenden Gebäudes verlegt der ringförmige Behälter und die obere Druckkammer aufgeblasen und der Beton auf die aufgeblasene Schalhaut aufgebracht. Zur Aufrechterhaltung der Stabilität der Schalhaut bei Windeinflüssen während des Aushärtens des Betons wird der Druck im ringförmigen Behälter erhöht und in der zum Boden hin offenen Druckkammer ein Unterdruck erzeugt.

Ein weiterer solcher nach unten offener, sich am Boden abstützender, aufblasbarer Schalungshohlkörper ist aus der AT-B-359 733 bekannt, welcher sich von jenem der SU-A1-1 399 517 praktisch nur dadurch unterscheidet, daß auf eine Verankerung der Schalhaut am Gebäudefundament und auf die Nutzung der nach unten offenen Kammer auf der Unterseite des Schalungshohlkörpers verzichtet wird. Gemäß der AT-B-359 733 wird durch einen höheren Druck im ringförmigen Behälter gegenüber der von der Schalhaut nach oben begrenzten Druckkammer eine gegenseitige Stabilisierung erreicht, die eine weitere Bodenverankerung des Schalungshohlkörpers unnötig macht.

All diesen aufblasbaren Schalungshohlkörpern für die Errichtung monolithischer Betonbauten ist gemeinsam, daß sie im aufgeblasenen Zustand jeweils einen nur einseitig wirksamen Schalkörper bilden, der eine nicht als Schalung verwendbare Unterseite besitzt, welche zur Abstützung des Schalkörpers auf eine ebene Unterlage aufgesetzt werden muß. Von den für Rohrschalungen zu verwendenden aufblasbaren Schalungshohlkörpern unterscheiden sie sich weiters dadurch, daß der jeweils am ebenen Untergrund zur Auflage kommende ringförmige Behälter entlang dem unteren Rand der Schalhaut verläuft und mit seiner Querschnittsform keinen Einfluß auf die Querschnittsform des Schalungshohlkörpers hat.

Aus SU-A1-1 206 419 ist eine Schalung für langgestreckte, großschiffige Bauten mit Gewölbe bekannt, welche aus einer Fundamentplatte mit aufragenden Streben und einem sich auf der Fundamentplatte abstützenden zwischen den Streben angeordneten schlauchförmigen aufblasbaren Schalungshohlkörper für die gewölbte Decke des Gebäudes besteht. Dieser Schalungshohlkörper besteht aus einem äußeren weichen Lenkarm, der auf der Fundamentplatte verankert wird, und aus einem im Inneren des Lenkarmes angeordneten, aufblasbaren Torus, der im aufgeblasenen Zustand innerhalb des Lenkarmes dorthin verlagert wird, wo mit dem Betonieren begonnen wird, sowie aus an den Seitenflächen des Lenkarmes befestigten abnehmbaren und aufblasbaren Ballons.

Aufgabe der Erfindung ist es, bei einem, schlauchförmigen, aufgeblasenen, mit im wesentlichen eiförmigem Querschnitt versehenen Schalungshohlkörper die Formgenauigkeit von dessen Querschnittskontur und dessen sichere Anlage an der jeweiligen Sohlplatte zu gewährleisten.

Dies wird bei einem Schalungshohlkörper der eingangs genannten Art erfindungsgemäß dadurch erreicht, daß von den beiden, übereinander angeordneten, im wesentlichen zylindrischen Hohlräumen zumindest der untere Hohlraum als eine eigene, über ein eigenes Ventil, von den anderen Hohlräumen getrennt aufblasbare Druckkammer ausgebildet ist. Durch diese Ausbildung kann der Druck in der vom unteren Hohlraum gebildeten Druckkammer so weit erhöht werden, daß die äußere Schalhaut entlang der rinnenförmigen Sohlplatte dichtend an dieser anliegt, während der Druck im oberen Hohlraum und in den beiden seitlichen Hohlräumen unabhängig davon gewählt werden kann, ohne die Umrißgestalt des Schalkörperquerschnittes zu verändern.

Gemäß einer weiteren vorteilhaften Ausgestaltung der Erfindung kann von den beiden, übereinander angeordneten, im wesentlichen zylindrischen Hohlräumen sowohl der untere Hohlraum als auch der obere Hohlraum jeweils als eine eigene, über ein eigenes Ventil, von den anderen Hohlräumen getrennt aufblasbare Druckkammer ausgebildet sein. Durch diese Ausbildung kann der Druck in der, vom oberen Hohlraum gebildeten Druckkammer auf eine möglichst geringe Gefahr der Beschädigung der Schalhaut ausgelegt werden, während der Druck in der vom unteren Hohlraum gebildeten Druckkammer für eine optimale Abdichtung der Schalhaut gegenüber der Sohlplatte ausgelegt wird. Durch die Trennung der beiden zylindrischen Hohlräume wird auch das Auffinden von durch Beschädigungen hervorgerufenen undichten Stellen in der Schalhaut erleichtert.

Nachstehend wird die Erfindung an einem Ausführungsbeispiel anhand der Zeichnung, die einen Querschnitt durch einen aufgeblasenen erfindungsgemäßen Schalungshohlkörper zeigt, näher erläutert.

Ein erfindungsgemäßer aufblasbarer Schalungshohlkörper besteht aus einer äußeren schlauchförmigen Schalhaut 1, die sich im wesentlichen über die gesamte Länge des Schalungshohlkörpers erstreckt. Im Inneren der Schalhaut 1 sind sich über die gesamte Länge des Schalungshohlkörpers erstreckende, bis in dessen Endabschnitte verlaufende Innenwände 2,3,4,5 vorgesehen, welche jeweils paarweise und zusammen mit einem Längsstreifen 6,7,8,9 der Schalhaut 1 je einen sich über die gesamte Länge des Schalungshohlkörpers erstreckenden Hohlraum 10, 11,12,13 begrenzen. Der im aufgeblasenen Zustand im wesentlichen eiförmige Querschnitt des Schalungshohlkörpers wird von einem, im wesentlichen zylindrischen, oberen Hohlraum 10, welcher vom Längsstreifen 6 und den beiden Innenwänden 2 und 3 begrenzt ist, einem, kleineren, im wesentlichen zylindrischen, unteren Hohlraum 12, welcher vom Schalhautlängsstreifen 8 und den beiden Innenwänden 4 und 5 begrenzt ist, und von den beiden, seitlichen, im wesentlichen gleichgroßen, prismatischen Hohlräumen 11 und 13 gebildet, welche vom Schalhautlängsstreifen 7 und den beiden Innenwänden 2 und 4 bzw. vom Schalhautlängsstreifen 9 und den beiden Innenwänden 3 und 5 begrenzt sind.

Der obere Hohlraum 10 besitzt eine größere Querschnittsfläche als der untere Hohlraum 12. Jeder der beiden Hohlräume 10 und 12 bildet eine vom anderen getrennte Druckkammer, welche jeweils über ein, im Endabschnitt des Schalungshohlkörpers angeordnetes Ventil aufgeblasen wird. Die Druckkammer des unteren Hohlraumes 12, dessen außenliegender Schalhautstreifen 8 an der Sohlplatte 14 anliegt, wird auf einen höheren Druck aufgeblasen als die Druckkammer des oberen Hohlraumes 10.

Die beiden seitlichen Hohlräume 11 und 13 sind untereinander verbunden und werden über nur ein weiteres im Endabschnitt des Schalungshohlkörpers angeordnetes Ventil aufgeblasen. Falls gewünscht können auch die beiden seitlichen Hohlräume 11 und 13 jeweils eigene über ein eigenes Ventil aufblasbare Druckkammern bilden.

Die Innenwände 2,3,4,5 können als eigene Bahnen aus elastischem Material ausgebildet sein, oder von Teilen von den oberen Hohlraum 10 bzw. den unteren Hohlraum 12 umhüllenden Schläuchen gebildet sein, die ihrerseits von der schlauchförmigen Schalhaut 1 umhüllt sind.

## Patentansprüche

1. Wiederverwendbarer, aufblasbarer, schlauchförmiger Schalungshohlkörper aus elastischem Material, welcher im aufgeblasenen Zustand einen im wesentlichen eiförmigen Querschnitt besitzt und auf eine rinnenförmige Sohlplatte (14) aufsetzbar ist, wobei der schlauchförmige Schalungshohlkörper eine außenliegende Schalhaut (1) und mehrere, seinen Innenraum in jeweils entlang dem Umriß des Schalkörperquerschnittes paarweise aneinandergrenzende, aufblasbare Hohlräume (10,11,12,13) unterteilende Innenwände (2,3,4,5) aufweist, die den aufgeblasenen Schalungshohlkörper über seine ganze Länge in einen größeren, oberen, im wesentlichen zylindrischen Hohlraum (10), einen kleineren, unteren, im wesentlichen zylindrischen Hohlraum (12) und zwei seitliche, im wesentlichen gleich große, prismatische Hohlräume (11,13) unterteilen, wobei alle aufblasbaren Hohlräume (10,11,12,13) zusammen zumindest zwei, über eigene, an einem Ende des Schalungshohlkörpers angeordnete Ventile getrennt aufblasbare Druckkammern bilden, dadurch gekennzeichnet, daß von den beiden übereinander angeordneten, im wesentlichen zylindrischen Hohlräumen (10,12) zumindest der untere Hohlraum (12) als eine eigene, über ein eigenes Ventil, von den anderen Hohlräumen (10,11,13) getrennt aufblasbare Druckkammer ausgebildet ist.

2. Schalungshohlkörper nach Patentanspruch 1, dadurch gekennzeichnet, daß von den beiden übereinander angeordneten, im wesentlichen zylindrischen Hohlräumen (10,12) sowohl der untere zylindrische Hohlraum (12) als auch der obere Hohlraum (10) jeweils als eine eigene, über ein eigenes Ventil, von den anderen Hohlräumen (11,13) getrennt aufblasbare Druckkammer ausgebildet ist.

## Claims

1. A re-usable inflatable tubular hollow shuttering body, which is made of elastic material and which in an inflated state has a substantially egglike cross-section and is adapted to be placed on a troughlike baseplate (14), which tubular hollow shuttering body comprises an exterior shuttering skin (1) and a plurality of interior walls (2, 3, 4, 5), which divide the interior space of the body into inflatable cavities, (10, 11, 12, 13), which adjoin each other in pairs along the contour of the cross-section of the shuttering body and divide the inflated hollow shuttering body throughout its length into a substantially cylindrical, larger upper cavity (10), a substantially cylindrical, smaller lower cavity (12) and two lateral prismatic cavities (11, 3) of substantially equal size, wherein all inflatable cavities (10, 11, 12, 13) together constitute at least two pressure chambers, which are separately inflatable through separate valves disposed at one end of the hollow shuttering body, characterized in that at least the lower cavity (12) of the two superimposed substantially cylindrical cavities (10, 12) consists of a separate pressure chamber, which is inflatable through a separate valve separately from the other cavities (10, 11, 13).

2. A hollow shuttering body according to claim 1, characterized in that the lower cylindrical cavity (12) and the upper cavity (10) of the two superimposed substantially cylindrical cavities (10, 12) consist each of a separate pressure chamber, which is inflatable through a separate valve separately from the other cavities (11, 13).

## Revendications

1. Corps creux de coffrage gonflable réutilisable en matériau élastique, en forme de manchette, qui, lorsqu'il est gonflé, prend une forme essentiellement ovoïde, et qu'on peut déposer sur une semelle en forme de goulotte (14), le corps creux de coffrage en forme de manchette possédant une paroi de coffrage extérieure (1) et plusieurs parois intérieures (2, 3, 4, 5) divisant son volume intérieur en chambres gonflables (10, 11, 12, 13) disposées respectivement par paires adjacentes suivant le contour de la section du corps creux de coffrage, qui divisent le corps creux de coffrage gonflé sur toute sa longueur en une chambre supérieure essentiellement cylindrique de plus grande dimension (10), une chambre inférieure essentiellement cylindrique (12) de plus petite dimension, et deux chambres latérales prismatiques (11, 13), essentiellement de même grandeur, toutes les chambres gonflables (10, 11, 12, 13) formant ensemble au moins deux chambres sous pression gonflables séparément via leurs propres valves, disposées à une extrémité du corps creux de coffrage, caractérisé en ce que, des deux chambres essentiellement cylindriques (10, 12) disposées l'une au-dessus de l'autre, au moins la chambre inférieure (12) est constituée sous forme d'une chambre sous pression gonflable séparément des autres chambres (10, 11, 13), via sa propre valve.

2. Corps creux de coffrage suivant la revendication 1, caractérisé en ce que des deux chambres essentiellement cylindriques (10, 12) disposées l'une au-dessus de l'autre, aussi bien la chambre cylindrique inférieure (12) que la chambre supérieure (12), est constituée sous forme d'une chambre sous pression gonflable séparément des autres chambres (10, 11, 13), via sa propre valve.
